# FASCICULE DE BREVET EUROPEEN

(11) **EP 0 048 648 B1**
(45) Date de publication et mention de la délivrance du brevet: **10.10.1984**
(21) Numéro de dépôt: 81401351.2
(22) Date de dépôt: 27.08.1981
(51) Int. Cl.: H01J 23/24

(54) **Ligne à retard à cavités couplées pour tube à ondes progressives et tube à ondes progressives comportant une telle ligne**
Wanderfeldröhrenverzögerungsleitung mit gekoppelten Hohlraumresonatoren und Wanderfeldröhre mit einer solchen Leitung
Coupled cavities delay line for a travelling-wave tube, and travelling-wave tube comprising such a line

(30) Priorité: 19.09.1980 FR 8020216
(43) Date de publication de la demande: 31.03.1982
(73) Titulaire: THOMSON-CSF, 75008 Paris (FR)
(72) Inventeur: Deville, Christian, F-75360 Paris Cedex 08 (FR); Payen, Francis, F-75360 Paris Cedex 08 (FR)
(74) Mandataire: Mayeux, Michèle

## Description

La présente invention est relative aux lignes à retard à cavités couplées pour tube à ondes progressives ainsi qu'aux tubes hyperfréquences comportant une telle ligne.

Les lignes à retard à cavités couplées sont plus particulièrement utilisées dans les tubes à ondes progressives où elles assurent l'intérac- tion entre un faisceau d'électrons se déplaçant selon l'axe de la ligne et une onde électromagnétique parcourant la ligne. Lorsque des conditions de synchronisme de l'onde et du faisceau sont réalisées, les électrons cèdent de l'énergie à l'onde électromagnétique.

Les lignes à retard à cavités couplées sont constituées par une suite de cavités résonnantes, séparées les unes des autres par des parois percées, par au moins une ouverture de couplage entre cavités et par une ouverture pour le passage du faisceau d'électrons, focalisé selon l'axe de la ligne.

Il est avantageux d'obtenir avec ce type de ligne un rendement de conversion d'énergie élevé, plus particulièrement dans le cas de tube à onde progressive à forte puissance moyenne. Un rendement de conversion élevé s'obtient habituellement avec une forte impédance de couplage entr le faisceau et la ligne.

Dans le cas de lignes périodiques à cavités couplées, cette impédance de couplage est pro- portionelle au produit du quotient
(Vr^{p} = vitesse de phase de l'harmonique d'espace avec lequel interagit le faisceau;
Vg = vitesse de groupe de l'onde électromagnétique)
par le quotient R/Q de la cavité.
R = résistance shut de la cavité,
Q = son coefficient de surtension.

Une impédance de couplage élevée conduit à une valeur élevée du quotient ce qui entraîne une ligne dispersive et une faible bande passante, et/ou à une valeur élevée du quotient R/Q, ce qui entraîne une robustesse thermique médiocre.

Or, dans le cas d'un tube à ondes progressives à fort rendement d'intéraction, le faisceau d'électrons est fortement perturbé, particulièrement dans la partie finale de la ligne à retard où l'amplitude de la tension hyperfréquence entre becs de cavités devient une fraction élevée de la tension d'accélération des électrons qui leur a donné leur vitesse initiale.

Cette perturbation se traduit par une défocali- sation du faisceau et par un bombardement électronique intense des becs de cavités qui élève leur température, d'autant plus que la résistance thermique des ces zones est importante, ce qui est le cas de l'hyphothèse considérée.

Cette élévation de température limite la puissance moyenne que peut fournir le tube à ondes progressives.

On peut envisager de repousser cette limite de puissance moyenne en faisant passer un liquide de refroidissement dans des canaux percés dans la paroi de séparation des cavités; cette solution conduit à une complication technologique dans la réalisation de la structure.

Par le document EP-A-0 037 309, qui fait partie de l'état de la technique conformément à l'article 54-3 de la Convention sur le Brevet Européen, on connaît une ligne à retard à cavités couplées dans laquelle - voir figure 2 - le diamètre des collerettes bordant l'ouverture pour le passage du faisceau d'électrons augmente au fur et à mesure que l'on se rapproche de l'extrémité du tube à onde progressive située du côté du collecteur. On est cependant limité dans la voie de l'accroissement du diamètre des collerettes par la nécessité de conserver un bon couplage entre l'onde et le faisceau.

Ainsi, un tube à ondes progressives muni d'une ligne à retard à cavités couplées conçu selon l'art antérieur, n'aura un fort rendement d'intéraction qu'au détriment soit de la bande d'amplification qui sera faible vis-à-vis de ce qu'il est possible d'atteindre avec ce type de ligne, soit de la puissacne moyenne que peut fournir le tube à ondes progressives.

La présente invention concerne une ligne à retard à cavités couplées de robustesse thermique accrue et présentant un aussi bon rendement de conversion que les lignes à cavités couplées de l'art antérieur, sans diminution de la bande d'amplification.

Cette amélioration est obtenue grâce à une diminution progressive de l'impédance de couplage dans la partie finale de la ligne à retard du tube à ondes progressives, contrairement à l'art antérieur.

Cette baisse de l'impédance de couplage s'obtient principalement en diminuant progressivement le rapport R/Q des cavités. Pour garder une valeur aussi élevée du rendement de conversion malgré la diminution de l'impédance de couplage, il est nécessaire d'utiliser conjointement à la diminution progressive de l'impédance de couplage, une variation calculée par ordinateur du taux de retard C/Vr^{p} de la ligne en fonction de l'abscisse z de la ligne.

C: vitesse de la lumière,
Vₗ^{p}: vitesse de phase de l'harmonique d'espace avec lequel interagit le faisceau.

La présente invention concerne une ligne à retard, pour tube à ondes progressives, à cavités complées de forme rentrante, limitées extérieurement par une paroi cylindrique dont l'axe est confondu avec celui le long duquel se propage le faisceau d'électrons du tube, et limitées latéralement par des parois perpendiculaires à cet axe, chaque paroi étant commune à deux cavités, lesdites parois étant percées par au moins une ouverture de couplage entre cavités et, en leur centre, par une ouverture bordée par une collerette de même axe formant la partie rentrante de la cavité, le diamètre intérieur des collerettes augmentant dans la direction de propagation du faisceau d'électrons, caractérisée en ce que cette ligne à retard présente dans sa partie finale une diminution progressive de son impédance de couplage ainsi qu'une variation de son taux de retard, cette diminution progressive de l'impédance de couplage étant notamment obtenue par une augmentation progressive dans le sens de propagation du faisceau d'électrons de la largeur (D₂-D,)/2 des becs de cavités, où Dᵢ est le diamètre intérieur des collerettes et D₂ leur diamètre extérieur.

L'invention sera mieux comprise, en se reportant à la description qui suit et aux figures jointes qui représentent
- Figure 1a: une vue en perspective d'une ligne à retard à cavités couplées, selon l'art antérieur.
- Figure 1b: une coupe transversale d'une ligne à retard à cavités couplées, selon l'art antérieur.
- Figure 2: une coupe transversale d'une ligne à retard à cavités couplées selon l'invention.

La figure la représente une vue en perspective d'une ligne à retard à cavités couplées, selon l'art antérieur.

La ligne à retard, représentée sur la figure la comporte des disques 1, alignés parallèlement les uns aux autres le long d'un même axe 00' convondu avec l'axe de propagation du faisceau d'électrons, disques formant la paroi commune à deux cavités voisines 10.

Chaque disque est percé dune part par deux ouvertures de couplage entre cavités 2, symétriques par rapport à l'axe de la ligne 00', d'autre part par l'ouverture 3 pour le passage du faisceau d'électrons 6, généralement circulaire, située au centre du disque. Cette ouverture est bordée par une collerette 4 de même axe appelée bec de cavité.

Les cavités 10 au nombre de trois sur la figure sont limitées par une paroi cylindrique 5.

La figure 1b représente une coupe transversale de la ligne à retard à cavités couplées de la figure 1 a. Sur cette figure sont indiqués les paramètres géométriques de la ligne à retard, soient:
D₁ le diamètre intérieur des collerettes 4,
D₂ leur diamètre extérieur, au niveau de leur jonction avec les disques 1,
D₃ et D₄ les diamètres intérieur et extérieur de la paroi cylindrique entourant les cavités,
E, l'épaisseur des disques 1,
H, la largeur des cavités la somme E + H étant égale au pas P de la ligne à retard.

La figure 2 représente une coupe transversale d'une ligne à retard à cavités couplées, selon l'invention.

La ligne à retard à cavités couplées selon l'invention présente dans son dernier tronçon appelé ligne de sortie une augmentation progressive dans le sens de propagation du faisceau d'électrons, de certains de ses paramètres à savoir:
- le diamètre D₁ de l'ouverture pour le passage du faisceau d'électrons, ce qui permet d'assurer une meilleure transmission du faisceau et par là même d'assurer un meilleur rendement, avec un échauffement moins important de la ligne.
- la largeurD₂-D_{1 2} des becs de cavités, 2
- l'épaisseur E des parois communes à deux cavités.

Un apport supplémentaire de la présente invention réside dans le fait que l'extraction d'énergie hyperfréquence du faisceau vers la charge utile étant réalisée avec une section de sortie dont l'impédance de couplage décroît, la dispe- rison des vitesses électroniques est moins importante et la focalisation du faisceau est rendue plus facile. Cela ajoute un facteur supplémentaire à la capacité de puissance moyenne que peut fournir le tube à ondes progressives.

De plus, en rendant la structure moins dispersive, non seulement on affaiblit l'impédance de couplage, mais on augmente aussi la bande passsante; les dispositions prévues par la présente invention vont donc dans le sens d'une augmentation de la largeur de la bande d'amplification, ce qui constitue une des caractéristiques les plus intéressantes des tubes à ondes progressives.

L'invention s'applique de façon générale à la production de hauts niveaux de puissance à grande bande passante et avec un rendement élevé dans le domaine des microondes, centimétriques notamment.

## Revendications

1. Ligne à retard, pour tube à ondes progressives, à cavités, couplées de forme rentrante, limitées extérieurement par une paroi cylindrique dont l'axe est confondu avec celui le long duquel se propage le faisceau d'électrons du tube, et limitées latéralement par des parois perpendiculaires à cet axe, chaque paroi étant commune à deux cavités, lesdites parois étant percées par au moins une ouverture de couplage entre cavités et, en leur centre, par une ouverture bordée par une collerette de même axe formant la partie rentrante de la cavité, le diamètre intérieur (Dᵢ) des collerettes augmentant dans la direction de propagation du faisceau d'électrons, caractérisée en ce que cette ligne à retard présente dans sa partie finale une diminution progressive de son impédance de couplage ainsi qu'une variation de son taux de retard, cette diminution progressive de l'impédance de couplage étant notamment obtenue par une augmentation progressive, dans le sens de propagation du faisceau d'électrons, de la largeur (D₂-D,)/2 des becs de cavités, où Dₗ est le diamètre intérieur des collerettes et D₂ leur diamètre extérieur.

2. Ligne à retard selon la revendication 1, caractérisée en ce que la diminution progressive de l'impédance de couplage est aussi obtenue par une augmentation progressive, dans le sens de propagation du faisceau d'électrons, de l'épaisseur (E) des parois communes à deux cavités.

## Patentansprüche

1. Verzögerungsleitung für Lauffeldröhre mit gekoppelten hineinragenden Hohlräumen, welche außen durch eine zylinderförmige Wand begrenzt ist, deren Achse mit derjenigen vermengt ist, entlängs der sich das Elektronenbündel fortpflanzt, und seitlich durch zu dieser Achse senkrechte Seiten begrenzt ist, wobei jede Wand zwei Hohlräumen gemeinsam ist, und die Wände zwischen Hohlräumen von wenigstens einer Öffnung zur Koppelung und in ihrem Mittelpunkt von einer Öffnung durchquert sind, welche mit einem den in den Hohlraum hineinragenden Teil bildenden Rand mit der gleichen Achse umrandet ist, wobei der innere Durchmesser (D₁) der Ränder in die in die Fortpflanzungsrichtung des Elektronenbündels zunimmt, dadurch gekennzeichnet, daß diese Verzögerungsleitung an ihrem Endteil eine fortschreitende Verringerung ihrer Koppelungsimpedanz, ebenso wie eine Veränderung ihres Verzögerungsgrads aufweist, wobei die fortschreitende Verringerung der Koppelungsimpedanz insbesondere durch eine fortschreitende Erhöhung der Breite (D₂-Di)/2 der Hohlraummundstücke in der Fortpflanzungsrichtung des Elektronenbündels erhalten wird, worin Dᵢ der innere Durchmesser der Bänder und D₂ ihr äußerer Durchmesser ist.

2. Verzögerungsleitung nach Anspruch 1, dadurch gekennzeichnet, daß die progressive Verminderung der Kopplungsimpedanz auch durch eine in die Richtung der Fortpflanzung des Elektronenbündels gehende progressive Erhöhung der Dicke (E) der gemeinsamen Wände mit zwei Hohlräumen erhalten wird.

## Claims

1. Delay line for progressive waves tube of coupled cavities of a concave shape, which are externally limited by a cylindrical wall the axis of which coincides with it along the length of which is propagated the electrons beam of the tube, and laterally limited by walls perpendicular to this axis, each wall being common to two cavities, the said walls being bored by at least one coupling opening between cavities, and at their centre, by an opening edged by a flange of the same axis forming the concave part of the cavity, the internal diameter (Dᵢ) of the flanges increasing in the direction of propagation of the elec- tions beam, characterized in that this delay line presents in its final part a progressive decrease of its coupling impedance as well as a variation of its delay rate, this progressive decrease of the coupling impedance being expecially obtained by a progressive increase, along the direction of propagation of the electrons beam, of width (D₂- D₂)/2 of the mouths of the cavities, D₁ being the internal diameter of the flanges and D₂ their external diameter.

2. Delay line according to claim 1, characterized in that the progressive decrease of the coupling impedance is also obtained by a progressive increase, along the direction of propagation of the electrons beam, of thickness (E) of the walls common to the two cavities.
